# FASCICULE DE BREVET EUROPEEN

(11) **EP 4 107 706 B1**
(45) Date de publication et mention de la délivrance du brevet: **29.10.2025**
(21) Numéro de dépôt: 21703477.6
(22) Date de dépôt: 10.02.2021
(51) Int. Cl.: G07C 9/00

(54) **PROCÉDÉ ET SYSTÈME D'AUTHENTIFICATION SANS CONTACT**
VERFAHREN UND SYSTEM ZUR KONTAKTLOSEN AUTHENTIFIZIERUNG
CONTACTLESS AUTHENTICATION METHOD AND SYSTEM

(30) Priorité: 17.02.2020 FR 2001539
(43) Date de publication de la demande: 28.12.2022
(73) Titulaire: Imprimerie Nationale, 75116 Paris (FR)
(72) Inventeur: FLEURY, Thomas, 59128 FLERS EN ESCREBIEUX (FR)
(74) Mandataire: Brun, Philippe Alexandre Georges
(86) Numéro de dépôt international: PCT/EP2021/053212
(87) Numéro de publication internationale: WO 2021/165120

(56) Documents cités:
- EP-A1- 3 355 281
- US-A1- 2019 139 342
- US-A1- 2019 299 932

## Description

L'invention concerne un procédé d'authentification sans contact d'une personne ou d'un individu. Elle trouve par exemple son application pour contrôler l'accès à une zone sécurisée. Elle peut être utilisée pour la validation de transactions.

De nombreuses applications mettent en œuvre un procédé d'authentification de personnes. Par exemple, lorsque l'on souhaite contrôler l'accès d'un site à une personne. L'authentification est aussi requise pour le passage d'une porte d'embarquement dans un aéroport ou pour accéder à un train.

Dans le cadre de transactions financières, il est aussi nécessaire de s'authentifier avant d'exécuter une transaction.

Différents procédés d'authentification sont décrits dans l'art antérieur.

Par exemple, la demande de brevet WO 2004/100083 décrit un système d'authentification qui utilise une carte d'authentification dans laquelle des données biométriques sont mémorisées.

Le brevet FR 2922672 divulgue un procédé et un système d'authentification biométrique sans contact. Le système d'authentification comprend un ou plusieurs dispositifs personnels d'authentification, un terminal équipé de moyens biométriques générant des informations biométriques d'un utilisateur, des moyens de communication sans fil. Le dispositif personnel d'authentification comprend une mémoire de stockage des données biométriques du titulaire du dispositif personnel d'authentification. Dans ce système, les informations biométriques sont diffusées à plusieurs dispositifs personnels d'authentification, ce qui conduit à une sécurité limitée. Le dispositif de comparaison des données biométriques est situé dans chacun des dispositifs personnels d'authentification, ce qui conduit à un coût élevé du dispositif personnel. Ceci permet notamment d'augmenter la sécurité dans l'étape d'authentification d'une personne.

La demande de brevet US 2019/139342 A1 divulgue un lecteur secondaire et une méthode de contrôle dudit lecteur secondaire lorsque celui-ci est connecté à un lecteur de porte d'un dispositif d'exploitation de porte installé existant pour fournir une méthode de communication qui n'est pas prise en charge par le lecteur de porte.

L'idée de la présente invention est de proposer un système et un procédé d'authentification dans lequel les données biométriques ne sont pas localisées en central, mais au niveau du dispositif utilisateur.

L'invention concerne ainsi un système d'authentification d'un ou plusieurs utilisateurs comportant un serveur d'authentification, au moins un dispositif de contrôle d'accès et un terminal mobile équipant un utilisateur.

Le dispositif de contrôle d'accès d'un tel système comporte :
- un lecteur de données biométriques,
- un module de communication sans fil adapté pour des communications de proximité,
- un processeur configuré pour produire et provoquer l'émission en continu par le module de communication, d'un signal contenant l'identifiant du dispositif de contrôle d'accès et un challenge non prédictible.

Selon l'invention, le terminal mobile d'un tel système comprend :
- des premiers moyens de communication courte distance pour échanger des informations avec le dispositif de contrôle d'accès et des deuxièmes moyens de communication longue portée pour échanger des informations avec le serveur d'authentification,
- une base de données biométrique,
- un processeur configuré pour générer et signer une requête d'authentification R_{q} puis transmettre cette dernière au serveur d'authentification par les deuxièmes moyens de communication en réponse à la capture par les premiers moyens de communication du signal émis en continu par le dispositif de contrôle d'accès, ladite requête d'authentification R_{q} contenant l'identifiant du dispositif de contrôle d'accès et le challenge non prédictible issus dudit signal capturé.

Selon l'invention, le serveur d'authentification d'un tel système comprend :
- une base de données contenant pour un utilisateur donné un identifiant et des droits d'accès,
- des moyens de communications longue portée,
- un processeur configuré pour, à réception de la requête R_{q} d'authentification émise par le terminal mobile :
   a. vérifier la signature de la requête d'authentification R_{q} pour authentifier l'utilisateur,
   b. comparer l'identifiant de l'utilisateur ainsi authentifié et l'identifiant du système de contrôle d'accès contenu dans la requête d'authentification R_{q}, avec les données mémorisées dans la base de données contenant pour un utilisateur donné un identifiant et des droits d'accès de sorte à déterminer si l'utilisateur dispose de droits d'accès à une zone contrôlée par le dispositif de contrôle d'accès,
   c. si l'utilisateur dispose de tels droits d'accès :
      i. générer un jeton d'authentification comprenant le challenge non prédictible, l'identifiant de l'utilisateur et les droits d'accès à une zone contrôlée par le dispositif de contrôle d'accès et,
      ii. provoquer la transmission dudit jeton d'authentification par lesdits moyens de communication longue portée au terminal mobile émetteur de ladite requête d'authentification R_{q}.

Par ailleurs, toujours selon l'invention, le processeur du terminal mobile est en outre configuré pour transmettre ledit jeton d'authentification émis par ledit serveur d'authentification avec une donnée biométrique contenue dans la base de données biométrique du terminal mobile, au dispositif de contrôle d'accès par les premiers moyens de communication courte distance.

Le processeur du dispositif de contrôle d'accès est quant à lui en outre configuré pour, à réception du jeton d'authentification transmis par le terminal mobile :
- vérifier la validité du challenge non prédictible et les droits d'accès de l'utilisateur à cette zone au moyen du jeton d'authentification, et comparer une donnée biométrique capturée par son lecteur de données biométriques avec la donnée biométrique fournie avec ledit jeton d'autorisation et,
- générer un signal de refus d'accès ou d'autorisation d'accès selon que la donnée biométrique capturée par le lecteur de données biométriques diffère ou non de la donnée biométrique fournie avec ledit jeton d'autorisation.

Selon un mode de réalisation avantageux, le processeur du dispositif de contrôle d'accès peut en outre être configuré pour :
- émettre et signer le challenge non prédictible sur une période de validité courte.

Le lecteur de données biométriques du dispositif de contrôle d'accès d'un tel système conforme à l'invention peut être configuré pour acquérir une empreinte digitale ou en variante comprendre une caméra configurée pour acquérir les caractéristiques d'un visage.

Les moyens de communication courte distance peuvent avantageusement utiliser un protocole de communication de proximité sans contact de type Bluetooth ou en champ proche NFC.

De la même manière, les moyens de communication longue portée peuvent utiliser le protocole HTTP/HTTPS.

Le terminal mobile équipant l'utilisateur peut être un téléphone intelligent équipé d'une carte à puce.

L'invention concerne en outre un procédé d'authentification d'un utilisateur mis en œuvre au sein d'une infrastructure comportant un serveur d'authentification, un dispositif de contrôle d'accès et un terminal mobile équipant l'utilisateur, ledit terminal mobile comprenant une base de données biométrique, le dispositif de contrôle d'accès émettant un signal contenant son identifiant et un challenge non prédictible.

Un tel procédé comporte les étapes suivantes :
- le terminal mobile capte le signal émis par le dispositif de contrôle d'accès, et signe et émet une requête d'authentification R_{q} à destination du serveur d'authentification, ladite requête d'authentification R_{q} contenant l'identifiant du dispositif de contrôle d'accès et le challenge non prédictible issus dudit signal capturé,
- le serveur d'authentification sur réception de la requête d'authentification R_{q} vérifie la signature de la requête d'authentification pour authentifier l'utilisateur et vérifie si l'utilisateur dispose de droits d'accès à une zone contrôlée par le dispositif de contrôle d'accès en comparant l'identifiant de l'utilisateur authentifié et l'identifiant du système de contrôle d'accès avec les données mémorisées dans une base de données contenant pour un utilisateur donné un identifiant et des droits d'accès de données dudit serveur d'authentification,
- lorsque l'utilisateur est autorisé, le serveur d'authentification génère un jeton d'autorisation d'accès contenant le challenge non prédictible, l'identifiant de l'utilisateur et lesdits droits d'accès à une zone contrôlée par le dispositif de contrôle d'accès, et transmet ledit jeton d'autorisation au terminal mobile émetteur de ladite requête d'authentification R_{q},
- le terminal mobile de l'utilisateur transmet ledit jeton d'authentification émis par ledit serveur d'authentification avec une donnée biométrique contenue dans la base de données biométrique du terminal mobile, au dispositif de contrôle d'accès,
- le dispositif de contrôle d'accès, à réception dudit jeton :
   a. acquiert une donnée biométrique de l'utilisateur à authentifier par un lecteur de données biométriques,
   b. vérifie la validité du challenge non prédictible et les droits d'accès de l'utilisateur à cette zone au moyen du jeton d'authentification, et vérifie que la donnée biométrique capturée par le lecteur de données biométriques diffère ou non de la donnée biométrique fournie avec ledit jeton d'autorisation,
   c. émet une commande d'autorisation d'accès si lesdites données biométriques sont semblables,
   d. émet une information de non-autorisation, si lesdites données biométriques diffèrent.

Selon un mode de réalisation avantageux, un tel procédé peut comporter une étape de génération par le dispositif de contrôle d'accès d'un signal de commande d'ouverture d'un portillon équipant le dispositif de contrôle d'accès.

L'étape d'acquisition d'une donnée biométrique de l'utilisateur à authentifier par le lecteur de données biométriques du dispositif de contrôle d'accès peut consister à acquérir une empreinte digitale.

En variante, l'étape d'acquisition par le lecteur de données biométriques du dispositif de contrôle d'accès peut consister à acquérir une image du visage de l'utilisateur et pour lequel le procédé comporte une étape d'affichage de ladite image sur un écran en ajoutant une étiquette valable ou non valable selon le résultat de l'étape de vérification de la donnée biométrique par le dispositif de contrôle d'accès.

D'autres caractéristiques, détails et avantages de l'invention ressortiront mieux à la lecture de la description faite en référence aux dessins annexés donnés à titre d'exemple non limitatifs et qui représentent, respectivement :

La figure 1, un exemple de système d'authentification selon l'invention,

La figure 2, un schéma de fonctionnement du procédé selon l'invention.

L'exemple est donné dans le cadre d'une infrastructure de contrôle d'accès qui comporte, par exemple, plusieurs dispositifs de contrôle d'accès, un serveur et plusieurs utilisateurs. L'infrastructure peut effectuer une authentification d'un individu ou de plusieurs individus en parallèle. L'exemple détaillé qui suit concerne l'authentification d'un seul individu, ou d'un groupe d'individus lorsque ces derniers sont contrôlés un par un.

Les moyens de communication mis en œuvre dans l'infrastructure sont des moyens de communication sans fil, à courte portée entre un utilisateur et un dispositif de contrôle d'accès et à plus longue portée entre un utilisateur et un serveur d'authentification. Ils permettent d'échanger sans contact les informations entre les différents acteurs du système.

Comme illustré sur la figure 1, un système d'authentification 1 selon l'invention comprend un dispositif de contrôle d'accès 2, par exemple une porte d'accès à un espace contrôlé. Le dispositif de contrôle d'accès 2 comprend un lecteur biométrique 3, un processeur 4, une mémoire non permanente (temporelle le temps du traitement des données) 5, un module de communication 6 et éventuellement un dispositif d'affichage 7 du résultat issu de la comparaison des données biométriques acquises et de données biométriques de référence.

Le lecteur biométrique 3 est par exemple configuré pour acquérir une empreinte digitale. Dans ce cas, le processeur sera configuré pour extraire des minuties de l'image résultant de l'acquisition d'une empreinte et la comparer avec les données transmises par l'utilisateur. Ce lecteur pourrait aussi être une caméra lorsque le contrôle biométrique est basé sur la reconnaissance faciale. Le processeur sera alors configuré pour effectuer une reconnaissance faciale par comparaison avec les données faciales contenues dans la requête d'authentification émise par l'utilisateur. Ce lecteur peut aussi être configuré pour une reconnaissance d'iris ou encore pour une reconnaissance vocale en utilisant les paramètres cepstraux.

Le choix des données biométriques sera fonction de l'application et du nombre d'utilisateurs à authentifier.

Le module de communication 6 est un module de communication sans fil qui est adapté pour des communications de proximité. Il permet de diffuser un signal contenant notamment un identifiant ID_{SCA} et un aléa ou challenge. Le challenge est non prédictible et émis sur une période de temps donnée très courte, choisie afin de permettre à un utilisateur de déclencher le procédé d'authentification. La période de temps très courte est choisie principalement pour pallier une horloge synchronisée sur le SCA (vérification temporelle) et ne pas rejouer la demande d'authentification au niveau du SCA. Le protocole de communication pourra être le protocole de proximité sans contact NFC acronyme anglais pour « Near Field Communication », le protocole wifi, Bluetooth, etc.

Le dispositif de contrôle d'accès 2 à une zone protégée ou sécurisée est, par exemple, équipé d'un « portillon » 8 qui reçoit un ordre d'ouverture du processeur après traitement des données et l'authentification de l'utilisateur.

Le dispositif de contrôle d'accès 2 peut aussi être équipé d'un écran de visualisation qui pourra afficher le visage d'une personne et le résultat d'authentification.

Le système d'authentification selon l'invention comprend un serveur 10 comprenant un processeur 11 configuré pour traiter une requête d'authentification Rq émise par un utilisateur, une base de données 12 contenant pour un utilisateur, l'identifiant du portique ID_{SCA} et ses droits d'accès à des espaces sécurisés protégés par des portillons d'accès, des moyens de communication 13 longue portée, afin de dialoguer, échanger des informations avec l'utilisateur. Ces moyens de communication utilisent par exemple le protocole HTTP/HTTPS. Une application 14 exécutée sur le processeur 11 permet notamment de traiter une requête d'authentification Rq émise par l'utilisateur afin de retourner un jeton d'authentification J. Le jeton d'authentification contient le challenge généré par le dispositif de contrôle d'accès, la signature du serveur Sₛₑᵣᵥₑᵤᵣ, l'identifiant de l'utilisateur, IDᵤₜᵢₗᵢₛₐₜₑᵤᵣ.

Un site ou une zone sera défini par un ensemble de portiques d'accès ou SCA. L'accès à une zone par un utilisateur devra faire le lien entre l'identifiant utilisateur et les points d'accès autorisés (liste des identifiants SCA).

Un utilisateur souhaitant s'authentifier dans le système est équipé d'un terminal mobile 16. Le terminal mobile 16 comprend une base de données biométrique 17, un processeur 18 configuré pour traiter le signal émis par le dispositif de contrôle d'accès, des moyens de communication courte distance 19a pour échanger des informations avec le terminal 2 et des moyens de communication longue portée 19b pour échanger des informations avec le serveur. Les données biométriques seront signées par une autorité de confiance tierce, par exemple une entreprise accréditée par le gouvernement.

Le terminal mobile est par exemple un téléphone intelligent ou « smartphone », une tablette, une carte intelligente, ou tout autre dispositif équivalent.

La figure 2 décrit un exemple de fonctionnement du système selon l'invention.

Le dispositif de contrôle d'accès 2 émet en continu un signal comprenant son identifiant ID_{SCA} et un challenge « n », nombre aléatoire qui a une durée de validité T sur une période courte, 210. La génération du challenge est connue de l'homme du métier et ne sera pas détaillée. A l'issue de la durée de validité T, un nouveau challenge est généré.

Le challenge n ou aléa est constitué des éléments suivants :

Une donnée non prédictible RND,

Un identifiant qui référence le dispositif de contrôle d'accès 2 dans une infrastructure comprenant plusieurs terminaux de contrôle,

Une clé publique de type RSA ou ECDSA, sous le contrôle du dispositif de contrôle d'accès (la clé privée est embarquée dans un élément sécurisé),

Le challenge est accessible par tous les systèmes capables de le capter via un canal de communication en proximité : Bluetooth/iBeacon, NFC, ultrasons.

Le terminal mobile de l'utilisateur capte le signal S(ID_{SCA}, n), 220, et émet une requête Rq d'authentification auprès du serveur 10, 221.

La requête d'authentification Rq comporte les éléments suivants :

L'identifiant ID_{SCA} du dispositif de contrôle d'accès,

La donnée non prédictible du challenge, « n »,

La signature S_{SCA} du dispositif de contrôle d'accès 2.

La requête d'authentification R_{q} est signée à l'aide d'une clé privée de type RSA ou ECDSA (*Elliptic Curve Digital Signature Algorithm* ) sous le contrôle de l'utilisateur et embarquée dans un élément sécurisé du terminal mobile de l'utilisateur. L'élément sécurisé peut être une carte SIM, une zone mémoire sécurisée, etc.

La requête d'authentification Rq est reçue, 230, par le serveur d'authentification 10 qui vérifie :

La signature S_{SCA} du dispositif de contrôle d'accès, ce qui authentifie ce dernier au sein de l'infrastructure de contrôle des accès, 231,

La signature S_{Rq} de la requête d'authentification, afin d'authentifier l'utilisateur sur le système, 232,

Les autorisations ou les droits de l'utilisateur, 233, à se trouver dans la zone accessible par le système de contrôle d'accès, en comparant l'identifiant contenu dans la requête et l'identifiant du système de contrôle d'accès à la zone, avec les données mémorisées dans la base de données de référence.

Lorsque l'utilisateur n'a pas le droit d'accéder à la zone, le serveur peut émettre un signal, 234, indiquant le refus d'accès à l'utilisateur.

Lorsque l'utilisateur possède le droit d'accéder à la zone, 235, le serveur va retourner à l'utilisateur un jeton d'autorisation contenant :

L'identité du dispositif de contrôle d'accès et le challenge,

Les autorisations de l'utilisateur,

Une signature S_{SA} générée par une clé privée asymétrique de type RSA ou ECDSA (*Elliptic Curve Digital Signature Algorithm),* sous le contrôle du serveur et certifiée par une Autorité de Certification (PKI - Public Key Infrastructure).

Les différentes manières de générer des clés ne seront pas explicitées car elles sont connues de l'homme du métier.

L'utilisateur reçoit le jeton d'authentification J et va transmettre au dispositif de contrôle d'accès le jeton d'authentification et des données biométriques, 241.

Le terminal mobile de l'utilisateur possède en mémoire, des données biométriques qui sont chiffrées à l'aide d'une clé symétrique de type AES (Advanced Encryption standard) connue de l'infrastructure, et du dispositif de contrôle d'accès, et qui sont signées par une autorité de confiance,

L'application du terminal mobile génère une clé de session aléatoire AES qu'il chiffre avec la clé publique du dispositif de contrôle d'accès,

L'application chiffre les données biométriques chiffrées à l'aide de la clé de session,

Le terminal mobile utilisateur 16 transmet via les moyens de communication courte portée au dispositif de contrôle d'accès 2 les éléments suivants :

Le jeton d'authentification J fourni par le serveur,

Les données biométriques certifiées et chiffrées deux fois.

Le dispositif de contrôle d'accès 2 reçoit ces éléments 250 et simultanément, 251, capture au moins une donnée biométrique de l'utilisateur à authentifier. Le dispositif de contrôle d'accès vérifie, 252 :

Que la requête d'authentification Rq a eu lieu dans un instant proche de la capture de la donnée biométrique en vérifiant la valeur du RND contenu dans la requête,

Les droits d'accès de l'utilisateur à cette une zone, au moyen du jeton d'authentification J généré par le serveur d'authentification, les données biométriques étant fournies avec le jeton,

Que les données biométriques acquises au niveau du dispositif de contrôle d'accès et mémorisées temporellement sont identiques aux données biométriques contenues dans la requête d'accès émise par l'utilisateur.

Lorsque les données biométriques ne correspondent pas, le dispositif de contrôle d'accès va émettre un signal de refus d'accès, 253.

Lorsque les données biométriques sont identiques, que l'utilisateur possède les droits d'accéder à la zone et que la donnée non prédictible RND est valable, alors le dispositif de contrôle d'accès émet un signal d'autorisation, 254. Ce signal peut prendre différentes formes.

Sur un contrôle d'accès classique, la clé AES est déployée dans les SCA, à distance ou localement, par l'exploitant des SCA.

Lors d'un enrôlement par une autorité d'émission, l'utilisateur recevra ses empreintes chiffrées et signées.

Dans le cas où le contrôle est un contrôle facial, le signal d'autorisation peut comporter l'affichage sur un écran 7 (figure 1) avec une étiquette permettant le passage, par exemple un V en vert pour la validité du passage. Le signal de refus d'autorisation pourrait se présenter sous la forme d'une croix rouge affichée sur le visage de l'utilisateur. Pour un portillon d'accès, le signal S_{passage} permet l'ouverture du portillon 8 (figure 1) et l'accès de l'utilisateur à la zone sécurisée.

Lorsque les données biométriques contrôlées sont des empreintes digitales, le signal peut être simplement, la commande qui actionne le déverrouillage du portillon ou de la porte d'accès.

Le dispositif de contrôle d'accès est par exemple un tourniquet d'accès à un site sécurisé, une porte d'aéroport, un dispositif de contrôle d'accès à des moyens de paiement, etc.

Lorsque l'infrastructure doit permettre d'authentifier plusieurs personnes en parallèle, le dispositif de contrôle sera équipé de plusieurs dispositifs de lecture de données biométriques, plusieurs lecteurs d'empreintes digitales, plusieurs caméras, et les processeurs seront choisis pour traiter en parallèle les différentes données acquises sur plusieurs dispositifs.

L'authentification pourra aussi utiliser plusieurs paramètres biométriques de type empreintes digitales, reconnaissance faciale, par exemple, évoqués précédemment.

Le procédé et le système selon l'invention présentent notamment les avantages suivants :

Le dispositif de contrôle d'accès peut être autonome et n'a pas besoin d'être connecté à un serveur ni à une horloge, car il utilise un aléa ou challenge ayant une durée limitée dans le temps.

Le dispositif de contrôle d'accès mémorise les données biométriques pour traitement et non de manière permanente.

Il peut aussi permettre le contrôle d'authentification de plusieurs personnes en série ou en parallèle, du fait de son fonctionnement sans contact.

## Revendications

1. Système d'authentification d'un ou plusieurs utilisateurs comportant un serveur d'authentification (10), au moins un dispositif de contrôle d'accès (2) et un terminal mobile (16) équipant un utilisateur, **caractérisé en ce que** :
- le dispositif de contrôle d'accès (2) comporte :
o un lecteur (3) de données biométriques,
o un module de communication sans fil adapté pour des communications de proximité (6),
o un processeur (4) configuré pour produire et provoquer l'émission en continu par le module de communication (6), d'un signal contenant l'identifiant du dispositif de contrôle d'accès et un challenge non prédictible ;
- le terminal mobile (16) comprend :
o des premiers moyens de communication courte distance (19a) pour échanger des informations avec le dispositif de contrôle d'accès (2) et des deuxièmes moyens de communication (19b) longue portée pour échanger des informations avec le serveur d'authentification (10),
o une base de données biométrique (17),
o un processeur (18) configuré pour générer et signer une requête d'authentification R_{q} puis transmettre cette dernière au serveur d'authentification par les deuxièmes moyens de communication (19b) en réponse à la capture par les premiers moyens de communication (19a) du signal émis en continu par le dispositif de contrôle d'accès (2), ladite requête d'authentification R_{q} contenant l'identifiant du dispositif de contrôle d'accès (2) et le challenge non prédictible issus dudit signal capturé ;
- le serveur d'authentification (10) comprend :
o une base de données (12) contenant pour un utilisateur donné un identifiant et des droits d'accès,
o des moyens de communications longue portée (13),
o un processeur (11) configuré pour, à réception de la requête d'authentification émise par le terminal mobile (16) :
▪ vérifier la signature de la requête d'authentification pour authentifier l'utilisateur,
▪ comparer l'identifiant de l'utilisateur ainsi authentifié et l'identifiant du système de contrôle d'accès (2) contenu dans la requête d'authentification R_{q}, avec les données mémorisées dans la base de données (12) contenant pour un utilisateur donné un identifiant et des droits d'accès de sorte à déterminer si l'utilisateur dispose de droits d'accès à une zone contrôlée par le dispositif de contrôle d'accès (2),
▪ si l'utilisateur dispose de tels droits d'accès :
• générer un jeton d'authentification comprenant le challenge non prédictible, l'identifiant de l'utilisateur et les droits d'accès à une zone contrôlée par le dispositif de contrôle d'accès (2) et,
• provoquer la transmission dudit jeton d'authentification par lesdits moyens de communication longue portée (13) au terminal mobile (16) émetteur de ladite requête d'authentification R_{q},
- le processeur (18) du terminal mobile (16) est en outre configuré pour transmettre ledit jeton d'authentification émis par ledit serveur d'authentification (10) avec une donnée biométrique contenue dans la base de données biométrique (17) du terminal mobile (16), au dispositif de contrôle d'accès (2) par les premiers moyens de communication courte distance (19a),
- le processeur (4) du dispositif de contrôle d'accès (2) est en outre configuré pour, à réception du jeton d'authentification transmis par le terminal mobile (16) :
∘ vérifier la validité du challenge non prédictible et les droits d'accès de l'utilisateur à cette zone au moyen du jeton d'authentification, et comparer une donnée biométrique capturée par son lecteur (3) de données biométriques avec la donnée biométrique fournie avec ledit jeton d'autorisation et,
o générer un signal de refus d'accès ou d'autorisation d'accès selon que la donnée biométrique capturée par le lecteur (3) de données biométriques diffère ou non de la donnée biométrique fournie avec ledit jeton d'autorisation.

2. Système selon la revendication 1, pour lequel le processeur (4) du dispositif de contrôle d'accès (2) est en outre configuré pour :
- émettre et signer le challenge non prédictible sur une période de validité courte.

3. Système selon la revendication 1 ou 2, pour lequel le lecteur (3) de données biométriques du dispositif de contrôle d'accès (2) est configuré pour acquérir une empreinte digitale.

4. Système selon la revendication 1 ou 2, pour lequel le lecteur (3) de données biométriques du dispositif de contrôle d'accès (2) comprend une caméra configurée pour acquérir les caractéristiques d'un visage.

5. Système selon l'une des revendications 1 à 4 **caractérisé en ce que** les moyens de communication courte distance (6, 19a) utilisent un protocole de communication de proximité sans contact de type Bluetooth ou en champ proche NFC.

6. Système selon l'une des revendications 1 à 5 **caractérisé en ce que** les moyens de communication (19b, 13) longue portée utilisent le protocole HTTP/HTTPS.

7. Système selon l'une des revendications 1 à 6 **caractérisé en ce que** le terminal mobile (16) équipant l'utilisateur est un téléphone intelligent équipé d'une carte à puce.

8. Procédé d'authentification d'un utilisateur mis en œuvre au sein d'une infrastructure comportant un serveur d'authentification (10), un dispositif de contrôle d'accès (2) et un terminal mobile (16) équipant l'utilisateur, ledit terminal mobile (16) comprenant une base de données biométrique (17), le dispositif de contrôle d'accès (2) émettant un signal contenant son identifiant et un challenge non prédictible, **caractérisé en ce que** le procédé comporte les étapes suivantes :
- le terminal mobile (16) capte (220) le signal émis par le dispositif de contrôle d'accès, et signe et émet (221) une requête d'authentification R_{q} à destination du serveur d'authentification (10), ladite requête d'authentification R_{q} contenant l'identifiant du dispositif de contrôle d'accès (2) et le challenge non prédictible issus dudit signal capturé,
- le serveur d'authentification (10) sur réception (230) de la requête d'authentification R_{q} vérifie la signature de la requête d'authentification pour authentifier l'utilisateur et vérifie si l'utilisateur dispose de droits d'accès à une zone contrôlée par le dispositif de contrôle d'accès (2) en comparant l'identifiant de l'utilisateur authentifié et l'identifiant du système de contrôle d'accès avec les données mémorisées dans une base de données (12) contenant pour un utilisateur donné un identifiant et des droits d'accès de données (12) dudit serveur d'authentification (10),
- lorsque l'utilisateur n'est pas autorisé, le serveur d'authentification (10) génère (234) un signal de non-autorisation,
- lorsque l'utilisateur est autorisé, le serveur d'authentification (10) génère (235) un jeton d'autorisation d'accès contenant le challenge non prédictible, l'identifiant de l'utilisateur et lesdits droits d'accès à une zone contrôlée par le dispositif de contrôle d'accès (2), et transmet ledit jeton d'autorisation au terminal mobile (16) émetteur de ladite requête d'authentification R_{q},
- le terminal mobile (16) de l'utilisateur transmet ledit jeton d'authentification émis par ledit serveur d'authentification (10) avec une donnée biométrique contenue dans la base de données biométrique (17) du terminal mobile (16), au dispositif de contrôle d'accès (2),
- le dispositif de contrôle d'accès (2) à réception dudit jeton :
o acquiert (251) une donnée biométrique de l'utilisateur à authentifier par un lecteur (3) de données biométriques, O vérifie la validité du challenge non prédictible et les droits d'accès de l'utilisateur à cette zone au moyen du jeton d'authentification,
o vérifie (252) que la donnée biométrique capturée par le lecteur (3) de données biométriques diffère ou non de la donnée biométrique fournie avec ledit jeton d'autorisation,
o émet (254) une commande d'autorisation d'accès si lesdites données biométriques sont semblables,
o émet (253) une information de non-autorisation, si lesdites données biométriques diffèrent.

9. Procédé selon la revendication 8 comportant une étape de génération par le dispositif de contrôle d'accès d'un signal de commande d'ouverture d'un portillon (8) équipant le dispositif de contrôle d'accès.

10. Procédé selon l'une des revendications 8 ou 9 pour lequel l'étape d'acquisition d'une donnée biométrique de l'utilisateur à authentifier par le lecteur (3) de données biométriques du dispositif de contrôle d'accès (2) consiste à acquérir une empreinte digitale.

11. Procédé selon l'une des revendications 8 ou 9 pour lequel l'étape d'acquisition par le lecteur (3) de données biométriques du dispositif de contrôle d'accès (2) consiste à acquérir une image du visage de l'utilisateur et pour lequel le procédé comporte une étape d'affichage de ladite image sur un écran en ajoutant une étiquette valable ou non valable selon le résultat de l'étape de vérification de la donnée biométrique par le dispositif de contrôle d'accès (2).

## Patentansprüche

1. Authentifizierungssystem für einen oder mehrere Benutzer, das einen Authentifizierungsserver (10), mindestens eine Zugangssteuervorrichtung (2) und ein mobiles Endgerät (16) aufweist, mit dem ein Benutzer ausgestattet ist, **dadurch gekennzeichnet, dass:**
- die Zugangssteuervorrichtung (2) aufweist:
o einen Leser (3) für biometrische Daten,
o ein drahtloses Kommunikationsmodul (6), das für Nahbereichskommunikationen angepasst ist,
∘ einen Prozessor (4), der zum Produzieren und Einleiten der kontinuierlichen Sendung durch das Kommunikationsmodul (6) eines Signals konfiguriert ist, das die Kennung der Zugangssteuervorrichtung und eine nicht vorhersagbare Herausforderung enthält;
- das mobile Endgerät (16) umfasst:
o erste Kurzstreckenkommunikationsmittel (19a) zum Austauschen von Informationen mit der Zugangssteuervorrichtung (2) und zweite Langstreckenkommunikationsmittel (19b) zum Austauschen von Informationen mit dem Authentifizierungsserver (10),
o eine biometrische Datenbank (17),
o einen Prozessor (18), der zum Erzeugen und Signieren einer Authentifizierungsanfrage R_{q}, anschließend Übertragen dieser letzteren an den Authentifizierungsserver durch die zweiten Kommunikationsmittel (19b) als Reaktion auf die Erfassung durch die ersten Kommunikationsmittel (19a) des Signals konfiguriert ist, das durch die Zugangssteuervorrichtung (2) kontinuierlich gesendet wird, wobei die Authentifizierungsanfrage R_{q} die Kennung der Zugangssteuervorrichtung (2) und die nicht vorhersagbare Herausforderung enthält, die aus dem erfassten Signal stammt;
- der Authentifizierungsserver (10) umfasst:
o eine Datenbank (12), die für einen gegebenen Benutzer eine Kennung und Zugangsrechte enthält,
o Langstreckenkommunikationsmittel (13),
o einen Prozessor (11), der konfiguriert ist, bei Empfang der Authentifizierungsanfrage, die durch das mobile Endgerät (16) gesendet wird, zum:
▪ Überprüfen der Signatur der Authentifizierungsanfrage zum Authentifizieren des Benutzers,
▪ Vergleichen der Kennung des so authentifizierten Benutzers mit der Kennung des Zugangssteuersystems (2), die in der
Authentifizierungsanfrage R_{q} enthalten ist, wobei die Daten, die in der Datenbank (12) gespeichert sind, für einen gegebenen Benutzer eine Kennung und Zugangsrechte enthalten, um zu bestimmen, ob der Benutzer über Zugangsrechte zu einer Zone verfügt, die durch die Zugangssteuervorrichtung (2) gesteuert wird,
falls der Benutzer über solche Zugangsrechte verfügt:
• Erzeugen eines Authentifizierungstokens, umfassend die nicht vorhersagbare Herausforderung, die Benutzerkennung und die Zugangsrechte zu einer Zone, die durch die Zugangssteuervorrichtung (2) gesteuert wird, und,
• Einleiten der Übertragung des Authentifizierungstokens durch die Langstreckenkommunikationsmittel (13) an das mobile Endgerät (16), das die Authentifizierungsanfrage R_{q} sendet,
- der Prozessor (18) des mobilen Endgeräts (16) ferner zum Übertragen des Authentifizierungstokens, das durch den Authentifizierungsserver (10) gesendet wird, mit einem biometrischen Datenelement, das in der biometrischen Datenbank (17) des mobilen Endgeräts (16) enthalten ist, an die Zugangssteuervorrichtung (2) durch die ersten Kurzstreckenkommunikationsmittel (19a) konfiguriert ist,
- der Prozessor (4) der Zugangssteuervorrichtung (2) ferner konfiguriert ist, bei Empfang des Authentifizierungstokens, das durch das mobile Endgerät (16) übertragen wird, zum:
o Überprüfen der Gültigkeit der nicht vorhersagbaren Herausforderung und der Zugangsrechte des Benutzers zu dieser Zone mittels des Authentifizierungstokens und Vergleichen eines biometrischen Datenelements, das durch seinen Leser (3) für biometrische Daten erfasst wird, mit dem biometrischen Datenelement, das mit dem Authentifizierungstoken bereitgestellt wird, und
o Erzeugen eines Zugangsverweigerungs- oder Zugangsberechtigungssignals, je nachdem, ob das biometrische Datenelement, das durch den Leser (3) für biometrische Daten erfasst wird, von dem biometrischen Datenelement, das mit dem Authentifizierungstoken bereitgestellt wird, abweicht oder nicht.

2. System nach Anspruch 1, wobei der Prozessor (4) der Zugangssteuervorrichtung (2) ferner konfiguriert ist zum:
- Senden und Signieren der nicht vorhersagbaren Herausforderung mit kurzer Gültigkeitsdauer.

3. System nach Anspruch 1 oder 2, wobei der Leser (3) für biometrische Daten der Zugangssteuervorrichtung (2) zum Sammeln eines Fingerabdrucks konfiguriert ist.

4. System nach Anspruch 1 oder 2, wobei der Leser (3) für biometrische Daten der Zugangssteuervorrichtung (2) eine Kamera umfasst, die zum Sammeln der Merkmale eines Gesichts konfiguriert ist.

5. System nach einem der Ansprüche 1 bis 4, **dadurch gekennzeichnet, dass** die Kurzstreckenkommunikationsmittel (6, 19a) ein kontaktloses Nahkommunikationsprotokoll von der Art Bluetooth oder in einem Nahfeld NFC verwenden.

6. System nach einem der Ansprüche 1 bis 5, **dadurch gekennzeichnet, dass** die Langstreckenkommunikationsmittel (19b, 13) das HTTP/HTTPS-Protokoll verwenden.

7. System nach einem der Ansprüche 1 bis 6, **dadurch gekennzeichnet, dass** das mobile Endgerät (16), mit dem der Benutzer ausgestattet ist, ein Smartphone ist, das mit einer Chipkarte ausgestattet ist.

8. Verfahren zum Authentifizieren eines Benutzers, das innerhalb einer Infrastruktur implementiert wird, die einen Authentifizierungsserver (10), eine Zugangssteuervorrichtung (2) und ein mobiles Endgerät (16) aufweist, mit dem der Benutzer ausgestattet ist, das mobile Endgerät (16) umfassend eine biometrische Datenbank (17), wobei die Zugangssteuervorrichtung (2) ein Signal sendet, das ihre Kennung und eine nicht vorhersagbare Herausforderung enthält,
**dadurch gekennzeichnet, dass** das Verfahren die folgenden Schritte umfasst:
- das mobile Endgerät (16) erfasst (220) das Signal, das durch die Zugangssteuervorrichtung gesendet wird, und signiert und sendet (221) eine Authentifizierungsanfrage R_{q} an den Authentifizierungsserver (10), wobei die Authentifizierungsanfrage R_{q} die Kennung der Zugangssteuervorrichtung (2) und die nicht vorhersagbare Herausforderung enthält, die aus dem erfassten Signal stammt,
- der Authentifizierungsserver (10) überprüft nach Empfang (230) der Authentifizierungsanfrage R_{q} die Signatur der Authentifizierungsanfrage zum Authentifizieren des Benutzers und überprüft, ob der Benutzer über Zugangsrechte zu einer Zone verfügt, die durch die Zugangssteuervorrichtung (2) gesteuert wird, durch Vergleichen der Kennung des authentifizierten Benutzers und der Kennung des Zugangssteuersystems mit den Daten, die in einer Datenbank (12) gespeichert sind, die für einen gegebenen Benutzer eine Kennung und Datenzugangsrechte (12) des Authentifizierungsservers (10) enthält,
- wenn der Benutzer nicht autorisiert ist, erzeugt (234) der Authentifizierungsserver (10) ein Nichtautorisierungssignal,
- wenn der Benutzer autorisiert ist, erzeugt (235) der Authentifizierungsserver (10) ein Zugangsberechtigungstoken, das die nicht vorhersagbare Herausforderung, die Benutzerkennung und die Zugangsrechte zu einer Zone enthält, die durch die Zugangssteuervorrichtung (2) gesteuert wird, und überträgt das Authentifizierungstoken an das mobile Endgerät (16), das die Authentifizierungsanfrage R_{q} sendet,
- das mobile Endgerät (16) des Benutzers überträgt das Authentifizierungstoken, das durch den Authentifizierungsserver (10) gesendet wird, mit einem biometrischen Datenelement (17) des mobilen Endgeräts (16) an die Zugangssteuervorrichtung (2),
- die Zugangssteuervorrichtung (2) bei Empfang des Tokens:
o ein biometrisches Datenelement des zu authentifizierenden Benutzers durch einen Leser (3) für biometrische Daten erfasst (251),
o die Gültigkeit der nicht vorhersagbaren Herausforderung und die Zugangsrechte des Benutzers zu dieser Zone mittels des Authentifizierungstokens überprüft,
∘ überprüft (252), ob das biometrische Datenelement, das durch den Leser (3) für biometrische Daten erfasst wird, von dem biometrischen Datenelement, das mit dem Authentifizierungstoken bereitgestellt wird, abweicht oder nicht,
∘ einen Zugangsberechtigungsbefehl sendet (254), falls die biometrischen Daten ähnlich sind,
∘ Nichtautorisierungsinformationen sendet (253), wenn die biometrischen Daten abweichen.

9. Verfahren nach Anspruch 8, das einen Schritt zum Erzeugen durch die Zugangssteuervorrichtung eines Steuersignals zum Öffnen einer Schleuse (8) aufweist, mit der die Zugangssteuervorrichtung ausgestattet ist.

10. Verfahren nach einem der Ansprüche 8 oder 9, wobei der Schritt zum Sammeln eines biometrischen Datenelements des zu authentifizierenden Benutzers durch den Leser (3) für biometrische Daten der Zugangssteuervorrichtung (2) aus dem Sammeln eines Fingerabdrucks besteht.

11. Verfahren nach einem der Ansprüche 8 oder 9, wobei der Schritt des Sammelns durch den Leser (3) für biometrische Daten von der Zugangssteuervorrichtung (2) aus dem Sammeln eines Bildes des Gesichts des Benutzers besteht und wobei das Verfahren einen Schritt zum Anzeigen des Bildes auf einem Bildschirm umfasst, durch Hinzufügen einer gültigen oder ungültigen Kennzeichnung je nach Ergebnis des Schritts des Überprüfens des biometrischen Datenelements durch die Zugangssteuervorrichtung (2).

## Claims

1. A system for authenticating one or more users, comprising an authentication server (10), at least one access control device (2) and a mobile terminal (16) fitted to a user, **characterized in that:**
- the access control device (2) comprises:
∘ a biometric data reader (3),
∘ a wireless communication module adapted for proximity communications (6),
∘ a processor (4) configured to produce and cause the communication module (6) to continuously transmit a signal containing the identifier of the access control device and a non-predictable challenge;
- the mobile terminal (16) comprises:
o first short-range communication means (19a) for exchanging information with the access control device (2) and second long-range communication means (19b) for exchanging information with the authentication server (10),
o a biometric database (17),
o a processor (18) configured to generate and sign an authentication request R_{q} and then transmit the latter to the authentication server via the second communication means (19b) in response to the capture by the first communication means (19a) of the signal continuously transmitted by the access control device (2), said authentication request R_{q} containing the identifier of the access control device (2) and the non-predictable challenge from said captured signal;
- the authentication server (10) comprises:
o a database (12) containing an identifier and access rights for a given user,
o long-range communications means (13),
o a processor (11) configured, on receiving the authentication request from the mobile terminal (16), to:
▪ check the authentication request signature to authenticate the user,
▪ compare the identifier of the user thus authenticated and the identifier of the access control system (2) contained in the authentication request R_{q}, with the data stored in the database (12) containing, for a given user, an identifier and access rights so as to determine whether the user has access rights to an area controlled by the access control device (2),
▪ if the user has such access rights:
• generate an authentication token comprising the non-predictable challenge, the user identifier and access rights to an area controlled by the access control device (2), and
• cause said authentication token to be transmitted by said long-range communication means (13) to the mobile terminal (16) transmitting said authentication request R_{q},
- the processor (18) of the mobile terminal (16) is further configured to transmit said authentication token transmitted by said authentication server (10) with biometric data contained in the biometric database (17) of the mobile terminal (16), to the access control device (2) via the first short-range communication means (19a),
- the processor (4) of the access control device (2) is further configured, on receiving the authentication token transmitted by the mobile terminal (16), to:
o check the validity of the non-predictable challenge and the user's access rights to this area by means of the authentication token, and compare biometric data captured by its biometric data reader (3) with the biometric data provided with said authorization token, and
o generate an access refusal or access authorization signal depending on whether or not the biometric data captured by the biometric data reader (3) differs from the biometric data provided with said authorization token.

2. The system according to claim 1, wherein the processor (4) of the access control device (2) is further configured to:
- issue and sign the non-predictable challenge over a short validity period.

3. The system according to claim 1 or 2, wherein the biometric data reader (3) of the access control device (2) is configured to acquire a fingerprint.

4. The system according to claim 1 or 2, wherein the biometric data reader (3) of the access control device (2) comprises a camera configured to acquire the characteristics of a face.

5. The system according to one of claims 1 to 4, **characterized in that** the short-range communication means (6, 19a) use a contactless proximity communication protocol of the Bluetooth or NFC near-field type.

6. The system according to one of claims 1 to 5, **characterized in that** the long-range communication means (19b, 13) use the HTTP/HTTPS protocol.

7. The system according to one of claims 1 to 6, **characterized in that** the mobile terminal (16) equipping the user is a smart phone equipped with a smart card.

8. A method for authenticating a user implemented within an infrastructure comprising an authentication server (10), an access control device (2) and a mobile terminal (16) fitted to the user, said mobile terminal (16) comprising a biometric database (17), the access control device (2) transmitting a signal containing its identifier and a non-predictable challenge, **characterized in that** the method comprises the following steps:
- the mobile terminal (16) captures (220) the signal transmitted by the access control device, and signs and transmits (221) an authentication request R_{q} to the authentication server (10), said authentication request R_{q} containing the identifier of the access control device (2) and the non-predictable challenge from said captured signal,
- the authentication server (10), upon receipt (230) of the authentication request R_{q}, verifies the signature of the authentication request to authenticate the user and checks whether the user has access rights to an area controlled by the access control device (2) by comparing the identifier of the authenticated user and the identifier of the access control system with the data stored in a database (12) containing, for a given user, an identifier and access rights for data (12) of said authentication server (10),
- when the user is not authorized, the authentication server (10) generates (234) a non-authorization signal,
- when the user is authorized, the authentication server (10) generates (235) an access authorization token containing the non-predictable challenge, the user identifier and said access rights to an area controlled by the access control device (2), and transmits said authorization token to the mobile terminal (16) issuing said authentication request R_{q},
- the mobile terminal (16) of the user transmits said authentication token transmitted by said authentication server (10), together with biometric data contained in the biometric database (17) of the mobile terminal (16), to the access control device (2),
- the access control device (2), on receiving said token:
o acquires (251) biometric data from the user to be authenticated by a biometric data reader (3),
o checks the validity of the non-predictable challenge and the access rights of the user to this area via the authentication token,
o checks (252) that the biometric data captured by the biometric data reader (3) differs from the biometric data provided with said authorization token,
o transmits (254) an access authorization command if said biometric data are similar,
o transmits (253) a non-authorization message if said biometric data differs.

9. The method according to claim 8, comprising a step wherein the access control device generates a control signal for opening a gate (8) fitted to the access control device.

10. The method according to one of claims 8 or 9, for which the step of acquiring biometric data from the user to be authenticated by the biometric data reader (3) of the access control device (2) consists in acquiring a fingerprint.

11. The method according to one of claims 8 or 9, for which the step of acquisition by the reader (3) of biometric data of the access control device (2) consists in acquiring an image of the user's face and for which the method comprises a step of displaying said image on a screen by adding a valid or invalid label depending on the result of the step of checking of the biometric data by the access control device (2).
